# EUROPÄISCHE PATENTSCHRIFT

(11) **EP 1 616 507 B1**
(45) Veröffentlichungstag und Bekanntmachung des Hinweises auf die Patenterteilung: **03.02.2010**
(21) Anmeldenummer: 05014951.7
(22) Anmeldetag: 11.07.2005
(51) Int. Cl.: A47C 23/06

(54) **Unterfederung für Auflagen von Sitz- oder Liegemöbeln**
Spring support for mattresses
Système de ressort inférieur pour matelas

(30) Priorität: 16.07.2004 DE 202004011233 U
(43) Veröffentlichungstag der Anmeldung: 18.01.2006
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 1 221 294
- DE-A1- 19 746 156
- DE-U1- 8 905 911
- DE-U1-202004 011 233
- DE-U1-202004 015 976
- GB-A- 1 430 590
- US-A- 5 924 149
- US-A1- 2003 196 272

## Beschreibung

Die Erfindung betrifft eine Unterfederung von Auflagen für Sitz- oder Liegemöbeln gemäß dem Oberbegriff des ersten Patentanspruchs.

Bei bekannten Unterfederungen mittels Einzelfederelementen ist es bekannt, die einzelnen Auflagerflächen so miteinander zu koppeln, dass bei einer punktuellen Krafteinleitung die benachbarten Federelemente mit zur Abstützung der Kraft herangezogen werden, sodass sich um diese punktuelle Belastung eher eine größere Fläche abgesenkter Federelemente einstellt, als dass eine aktive Unterstützung der Randbereiche dieser punktuellen Belastungen stattfindet. Unterfederte Endpunktlager von zwei oder mehr Federlatten eines Bettlattenrostes sind dagegen in der Regel überhaupt nicht untereinander verbunden, sodass eine Kopplung der einzelnen Unterfederungselemente nur über die Auflage erfolgt.

Es ist ein Dreipunkt-Brückenfederungs-Endlager für Querleisten in Bettunterrahmen bekannt, US 5 924 149 A, welches sich von unterhalb eines Federelementes schräg nach außen unten bis zu Lagerbolzen erstreckende Brückenelemente aufweist, sowie unter den Lagerbolzen angeordnete rahmenfeste Rollen für ein unter mehreren benachbarten Endlagern hindurchgeführtes, endseitig federnd vorgespanntes flexibles Band, welches jedoch nur Zugkräfte übertragen kann und bei einer Punktbelastung eines einzelnen Endlagers alle benachbarten Endlager gleichermaßen mit versteift.

In der EP 1 221 294 A1 ist eine Unterfederung offenbart mit einer unter zwei benachbarten Tragelementen angeordneten verdrehbar festgelegten Wippe mit Stützflügeln.

Aufgabe der Erfindung ist es, eine Unterfederung für Auflagen von Sitz- oder Liegemöbeln an oder auf einem Grundträger, insbesondere an Längs- oder Querholmen eines Bettrahmens von in Endpunktlagern gelagerten Federleisten, aber auch von Einzelfederelementen zur Verfügung zu stellen, die eine aktive Unterstützung der Randbereiche einer punktuellen oder linienhaften Beanspruchung einer Unterfederung liefern.

Die erfindungsgemäße Lösung ergibt sich in Verbindung mit den Oberbegriffsmerkmalen aus dem kennzeichnenden Teil des ersten Patentanspruchs.

Die Unterfederung, die aus Tragelementen, darunter angeordneten Federelementen und Befestigungselementen zur Festlegung auf ortsfesten Lagerbolzen besteht, welche mittelbar oder unmittelbar an oder auf einem Grundträger angeordnet sind, kann als Tragelemente entweder separate Auflagerteller von Einzelfederelementen aufweisen oder aber Aufnahmetaschen für Federleisten von Endpunktlagern, wobei die Federleisten als weitere Tragelemente angesehen werden können.

Dadurch, dass die Federelemente als sich von unterhalb eines Tragelementes schräg nach unten und außen erstreckenden Federbeinen bestehen, deren Befestigungselemente auf Lagerbolzen festgelegt sind und im Bereich zweier Federbeine benachbarter Tragelemente, insbesondere unterhalb, eine Wippe auf einem Lagerbolzen angeordnet ist, die Stützflügel aufweist, die sich jeweils unter eines der Federbeine erstrecken, wird es möglich, dass bei einer Einfederung eines Tragelementes unter Betätigung der Wippe das benachbarte Tragelement nicht mit abgesenkt, sondern im Gegenteil zur Unterstützung angehoben, bzw. mit einer Stützkraft nach oben beaufschlagt wird, sodass sich die gesamte Unterfederung optimal auf jede großflächige oder punktuelle Belastung einstellen kann, wodurch ein wesentlicher Vorteil gegenüber bekannten Unterfederungen erzielt wird.

Bei einem auf dem Rücken schlafenden Menschen mit starkem Hohlkreuz wird beispielsweise nicht nur der Gesäßbereich abgestützt, sondern ebenfalls dessen Hohlkreuz, was von herkömmlichen Unterfederungen so nicht geleistet werden kann. Eine großflächige Beanspruchung mehrerer Tragelemente führt dagegen wie gewohnt zu einer gleichmäßigen Einfederung aller beteiligten Bauteile.

Ob die Befestigungselemente der Federbeine und die Wippe auf einem oder unterschiedlichen Lagerbolzen festgelegt sind oder ob die Befestigungselemente um die Lagerbolzen drehbar oder darauf fixiert sind, ist zunächst wahlfrei, ebenso wie die Auswahl der Tragelemente als Aufnahmetaschen für Federleisten oder als Auflagerteller von Einzelfederelementen. Die Lagerbolzen müssen in letzterem Fall auf Querholmen angeordnet sein oder werde selber von diesen gebildet, die dann die Grundträger darstellen.

Die Wippe ist vorteilhaft mit ihren Stützflügeln verdrehbar auf dem Lagerbolzen festgelegt, sodass sie die von einem Federbein auf einen Stützflügel ausgeübte Druckkraft widerstandsfrei auf das Federbein des benachbarten Federelementes übertragen kann.

Die Stützflügel der Wippe sind im unbelasteten Zustand von den Federbeinen beabstandet oder liegen nur leicht daran an, sodass diese bei einer nur leichten Beanspruchung auf Grund ihrer Eigenelastizität entsprechend sensibel reagieren können. Erst bei einer starken Punktbelastung eines ersten Tragelementes erfolgt ein so starkes Einfedern, dass die darunter angeordneten Stützflügel mit den Federbeinen in Kontakt kommen und so ausgelenkt werden, dass ein Federbein eines benachbarten Tragelements von dem zugehörigen Stützflügel angehoben, bzw. das Tragelement mit einer nach oben gerichteten Stützkraft beaufschlagt wird.

Vorteilhafte Ausgestaltungen des Gegenstandes der Erfindung ergeben sich mit und in Kombination aus den nachfolgenden Unteransprüchen.

Gemäß einer besonders bevorzugten Ausführungsform der Erfindung sind die Befestigungselemente verdrehfest auf dem Lagerbolzen festgelegt, die ebenso wie die Befestigungselemente von einer rotationssymmetrischen Querschnittsform abweichende Querschnitte aufweisen und so eine relative Drehung umeinander formschlüssig verhindern. Hierdurch wird auf besonders einfache und praktische Art und Weise eine definierte Rückstellung der elastischen Federelemente nach einer Beanspruchung gewährleistet. Auf dem Lagebolzen verdrehbare Befestigungselemente sind je jedoch bei entsprechender Anforderung ebenfalls denkbar, deren Lagerbolzen dann bevorzugterweise ebenfalls kreiszylindrische Lagerstellen aufweisen können.

Entsprechend einer besonders zu bevorzugenden Ausführungsform der Erfindung ist jedes Befestigungselement und die Wippe auf einem separaten Lagerbolzen angeordnet, wobei der Lagerbolzen für die Wippe mittig unterhalb der Lagerbolzen zweier horizontal benachbarter Unterfederungen angeordnet ist. Dies erleichtert die technische Ausführung ebenso wie den Zusammenbau der erfinderischen Unterfederung. Eine weitere Vereinfachung liefert eine Version, bei der die Befestigungselemente zweier benachbarter Federelemente auf einem gemeinsamen Lagebolzen angeordnet sind, wodurch weiterhin eine wesentliche Materialeinsparung erzielt wird. Bei einer dritten Variante können nicht nur die Befestigungselemente der Federelemente, sondern auch noch die Wippe auf einem einzigen gemeinsamen Lagerbolzen angeordnet sein, was die Herstellungskosten deutlich reduziert.

Zur Vereinfachung der Montage sind die Lagerbolzen für die Befestigungselemente und der Wippe auf einer Grundplatte angeordnet, die an oder auf den Grundträger festlegbar ist.

Für eine Anordnung der Grundplatte an Längsholmen eines Bettrahmens als Grundkörper ist die Grundplatte mit einem oder mehreren nach hinten gerichteten Dübelzapfen ausgestattet, die in Bohrungen des Längsholmes eingesetzt werden können. Die Oberseite der Aufnahmetaschen der Endpunktlager für die Federholzleisten bildet dann neben den Oberflächen der Federholzleisten jeweils ein Anteil der Auflagerfläche der Unterfederung.

Ein solches Endpunktlager weist zwei sich schräg von oben nach unten in Richtung auf die seitlichen Lagerbolzen verlaufende Federbeine auf, die jeweils im Bereich der Lagerbolzen eine elastische Falte besitzen, die sich ausgehend von einem leichten bis zu einem ersten Druckniveau auf das Tragelement in Richtung auf den Lagerkörper schließt, worauf sich bei weiter steigendem Druck die Kraft unmittelbar auf dem Lagerkörper abstützt und sich das steifere Federbein elastisch verformt. Die Funktion der Wippe ist jedoch davon unabhängig, ob die Falte in irgendeinem Belastungszustand vollständig geschlossen wird oder nicht.

Nachfolgend sind zwei Ausführungsformen der Erfindung anhand der Zeichnungen näher beschrieben. Sie zeigen:
- Fig. 1: eine räumliche Explosionsdarstellung der Unterfederung mit separaten Lagerbolzen für die Befestigungselemente der Federelemente,
- Fig. 2: eine Teilansicht im Einbauzustand an einem Längsholm eines Bettrahmens,
- Fig. 3: eine räumliche Darstellung der Unterfederung mit gemeinsamen Lagerbolzen für die Befestigungselemente der Federelemente und
- Fig. 4: eine Vorderansicht der Unterfederung gem. Fig. 3.

Die Unterfederung einer Matratze eines aus Längs- und Querholmen bestehenden Bettrahmens mit in Endpunktlagern gelagerten Federleisten besteht aus den Aufnahmetaschen 14 für die Federleisten, deren Oberseiten die Tragelemente 1 bilden. Unter diesen bzw. unterhalb der Aufnahmetaschen 14 ist ein Federelement 2 angeordnet, welches zwei sich von innen nach außen und unten erstreckende Federbeine 9 aufweist, die an ihren Enden Befestigungselemente 3 besitzen, die auf Lagerbolzen 4 aufgesetzt sind, die ihrerseits an einer Grundplatte 6 angeformt sind, ebenso wie ein Lagerbolzen 5 für die Wippe 7, wobei die Grundplatte 6 auf ihrer zu dem als Längsholm ausgebildeten Grundträger 10 gerichteten Seite zwei Dübelzapfen 11 aufweist, die in Bohrungen 12 im Grundträger 10 eingesetzt sind.

Zwischen einem Befestigungselement 3 und sein zugehörigen Federbein 9 eines jeden Federelementes 2 ist eine elastische Falte 13 vorgesehen, die bei einer leichten Belastung des Tragelementes 1 sich schließend verformt, wobei ab einer bestimmten Belastung des Tragelementes 1 die Falte 13 vollständig geschlossen ist, sodass sich das Federbein 9 unmittelbar am Lagerbolzen 4 abstützt und sich danach gegebenenfalls selber weiter elastisch verformt.

Auf der Grundplatte 6 sind, wie in den Figuren 1 und 2 dargestellt, zwei Lagerbolzen 4 für die Federelemente 2 zweier benachbarter Tragelemente 1 angeordnet und unterhalb der Lagerbolzen 4 der weitere Lagerbolzen 5, auf dem die Wippe 7 aufgesetzt ist, die zwei Stützflügel 8 aufweist, die sich jeweils unter ein Federbein 9 die zwei Stützflügel 8 aufweist, die sich jeweils unter ein Federbein 9 der benachbarten Tragelemente 1 erstrecken und diese im kräftefreien Zustand nicht berühren.

Bei einer starken Belastung eines einzelnen Tragelementes 1 legt sich ein Stützflügel 8 bereits während der Einfederung und Verformung der Falte 13 oder erst nach Abschluss deren Verformung an das Federbein 9 an, wobei die Wippe 7 um den Lagerbolzen 5 herum verschwenkt, sodass der gegenüberliegende Stützflügel 8 unter das Federbein 9 des benachbarten Tragelements 1 greift und dieses mit einer nach oben gerichteten Stützkraft unterstützt oder sogar anhebt.

Die in den Figuren 3 und 4 dargestellte Ausführungsform besitzt nur einen Lagerbolzen 4 für die Befestigungselemente 3 der Federelemente 2 zweier benachbarter Tragelemente 1 und die Stützflügel 8 der Wippe 7 liegen bereits in kräftefreiem Zustand leicht unter der Federbeine 9 des Federelements 2 an. Wie dort weiter hin dargestellt, ist die linke Unterfederung stark belastet und verdreht die beteiligte Wippe 7 so, dass die benachbarte mittlere Unterfederung vom rechten Stützflügel 8 der rechten wippe der linken Unterfederung mit einer Stützkraft beaufschlagt wird. Die rechte Unterfederung ist mit noch nicht montiertem Tragelement 1 dargestellt, welches die Aufnahmetaschen für die Enden der Federleisten und darunter eine Rastvorrichtung zur Befestigung auf dem Federelement 2 aufweist.

## Patentansprüche

1. Unterfederung für Auflagen von Sitz- oder Liegemöbeln an einem Grundträger (10), bestehend aus Tragelementen (1), darunter angeordneten Federelementen (2) und Befestigungselementen (3) zur Festlegung auf Lagerbolzen (4), die am Grundträger (10) angeordnet sind, wobei jedes Federelement (2) aus sich von unterhalb eines Tragelementes (1) schräg nach unten aussen erstreckenden Federbeinen (9) besteht, die an ihren Enden Befestigungselemente (3) besitzen, die auf den Lagerbolzen (4) festgelegt sind, im Bereich zweier zueinander gerichteter Federbeine (9) benachbarter Tragelemente (1) eine Wippe (7) auf einem Lagerbolzen (5) angeordnet ist, die Stützflügel (8) aufweist, die sich jeweils unter eines der beiden Federbeine (9) erstrecken, wobei diese Wippe (7) unter je zwei benachbarten Tragelementen angeordnet ist, und diese Wippe (7) mit ihren Stützflügeln (8) auf dem Lagerbolzen (5) festgelegt ist und zumindest teilweise elastische Stützflügel (8) aufweist, die Stützflügel (8) dieser Wippe (7) in unbelastetem Zustand der Unterfederung leicht an den Federbeinen (9) zweier benachbarter Tragelemente anliegen oder geringfügig davon beabstandet sind, **dadurch gekennzeichnet, dass** die Wippe (7) verdrehbar auf dem Lagerbolzen (5) festgelegt ist und im stark belasteten Zustand eines zweier benachbarter Tragelemente (1) ein Federbein (9) von dem einen belasteten Tragelement (1) oben auf einem Stützflügel (8) der Wippe (7) anliegt und diese Wippe (7) verdreht, sodass der zweite Stützflügel (8) dieser Wippe (7) angehoben ist und das benachbarte Federbein (9) untergreift und dieses benachbarte Federbein (9) mit einer nach oben gerichteten Stützkraft beaufschlagt ist.

2. Unterfederung nach Anspruch 1, **dadurch gekennzeichnet, dass** die Befestigungselemente (3) verdrehfest oder verdrehbar auf dem Lagerbolzen (4) festgelegt sind.

3. Unterfederung nach Anspruch 2, **dadurch gekennzeichnet, dass** die Befestigungselemente (3) und die Lagerbolzen (4) einer verdrehfesten Version der Befestigungselemente (3) eine von einer rotationssymmetrischen Querschnittsform abweichende Form aufweisen und dass eine relative Drehung der Befestigungselemente (3) um den Lagerbolzen (4) formschlüssig verriegelt ist.

4. Unterfederung nach einem der vorgenannten Ansprüche, **dadurch gekennzeichnet, dass** jedes Befestigungselement (3) und jede Wippe (7) auf einem separaten Lagerbolzen (4;5) angeordnet ist oder dass die Befestigungselemente (3) benachbarter Federelemente (2) auf einem gemeinsamen Lagebolzen (4) angeordnet sind oder dass die Befestigungselemente (3) benachbarter Federelemente (2) und eine dazugehörige Wippe (7) auf einem gemeinsamen Lagerbolzen (4;5) angeordnet sind.

5. Unterfederung nach einem der vorgenannten Ansprüche, **dadurch gekennzeichnet, dass** die Lagerbolzen (4;5) auf einer Grundplatte (6) angeordnet sind, die am Grundkörper (10) festgelegt ist.

6. Unterfederung nach einem der vorgenannten Ansprüche, **dadurch gekennzeichnet, dass** die Grundplatte (6) nach hinten gerichtete Dübelzapfen (11) aufweist, die in Bohrungen (12) eines Längsholmes (10) eines Bettrahmens als Grundträger (10) eingesetzt sind und dass das Tragelement (1) mit Aufnahmetaschen (14) für die Enden von Federleisten ausgebildet ist.

7. Unterfederung nach einem der vorgenannten Ansprüche, **dadurch gekennzeichnet, dass** sich ein schräg von oben nach unten außen in Richtung auf den Lagerbolzen verlaufendes Federbein (9) im Bereich des Lagerbolzens (4) eine elastische Falte (13) aufweist, die sich von leichtem bis zunehmenden Druck auf das Tragelement (1) weiter schließt.

8. Unterfederung nach Anspruch 7, **dadurch gekennzeichnet, dass** die elastische Falte (13) ab einem bestimmten Druckniveau geschlossen ist, von dem ab sich das Federbein (9) unmittelbar am Lagerkörper (4) abstützt.

## Claims

1. Underspringing arrangement for bearing supports of furniture for sitting on, or for lying on, on a basic carrier (10), comprising carrying elements (1), spring elements (2) arranged therebeneath and fastening elements (3) for securing on bearing pins (4) arranged on the basic carrier (10), wherein each spring element (2) comprises spring legs (9) which extend obliquely downwards in the outward direction from beneath a carrying element (1) and, at their ends, have fastening elements (3) which are secured on the bearing pins (4), in the region of two facing spring legs (9) of adjacent carrying elements (1) a rocker (7) is arranged on a bearing pin (5), this rocker having supporting wings (8) each extending beneath one of the two spring legs (9), wherein this rocker (7) is arranged beneath in each case two adjacent carrying elements, and this rocker (7) is secured on the bearing pin (5) by way of its supporting wings (8) and has at least partially elastic supporting wings (8), the supporting wings (8) of this rocker (7), in the non-loaded state of the underspringing arrangement, butting lightly against the spring legs (9) of two adjacent carrying elements or being spaced apart slightly therefrom, **characterized in that** the rocker (7) is secured in a rotatable manner on the bearing pin (5) and, in the highly loaded state of one of two adjacent carrying elements (1) a spring leg (9) of the one loaded carrying element (1) buts against a supporting wing (8) of the rocker (7) from above and rotates this rocker (7), in which case the second supporting wing (8) of this rocker (7) is raised and engages beneath the adjacent spring leg (9), and this adjacent spring leg (9) is subjected to an upwardly directed supporting force.

2. Underspringing arrangement according to Claim 1, **characterized in that** the fastening elements (3) are secured in a rotationally fixed or rotatable manner on the bearing pin (4).

3. Underspringing arrangement according to Claim 2, **characterized in that** the fastening elements (3) and the bearing pins (4) of a rotationally fixed version of the fastening elements (3) are not rotationally symmetrical in cross section, and **in that** a relative rotation of the fastening elements (3) about the bearing pin (4) is locked in a form-fitting manner.

4. Underspringing arrangement according to one of the preceding claims, **characterized in that** each fastening element (3) and each rocker (7) is arranged on a separate bearing pin (4; 5), or **in that** the fastening elements (3) of adjacent spring elements (2) are arranged on a common bearing pin (4), or **in that** the fastening elements (3) of adjacent spring elements (2) and an associated rocker (7) are arranged on a common bearing pin (4; 5).

5. Underspringing arrangement according to one of the preceding claims, **characterized in that** the bearing pins (4; 5) are arranged on a base plate (6) which is secured on the basic body (10).

6. Underspringing arrangement according to one of the preceding claims, **characterized in that** the base plate (6) has rearwardly directed pegs (11) which are inserted into holes (12) in a longitudinal member (10) of a bed frame as the basic carrier (10), and **in that** the carrying element (1) is designed with accommodating pockets (14) for the ends of resilient slats.

7. Underspringing arrangement according to one of the preceding claims, **characterized in that** a spring leg (9), which runs obliquely downwards from top to bottom in the direction of the bearing pin, has, in the region of the bearing pin (4), an elastic fold (13), which closes further as, from light pressure being applied to the carrying element (1), the latter is subjected to increasing pressure.

8. Underspringing arrangement according to Claim 7, **characterized in that** the elastic fold (13) is closed as from a certain pressure level, from which point the spring leg (9) is supported directly on the bearing body (4).

## Revendications

1. Système de ressort inférieur pour matelas de meubles d'assise ou de couchage disposé au niveau d'un support de base (10), composé d'éléments de support (1), d'éléments de ressort (2) et d'éléments de fixation (3) disposés dessous pour fixation sur des boulons de palier (4) disposés au niveau du support de base (10), chaque élément de ressort (2) se composant de jambes de ressort (9) s'étendant de sous un élément de support (1) en oblique vers le bas et vers l'extérieur, lesdites jambes possédant au niveau de leurs extrémités des éléments de fixation (3) fixés sur le boulon de palier (4), une bascule (7) étant disposée sur un boulon de palier (5) dans la zone des deux jambes de ressort (9) orientées l'une vers l'autre des éléments de support (1) voisins, ladite bascule comportant des ailes d'appui (8) s'étendant respectivement sous une des deux jambes de ressort (9), ladite bascule (7) étant disposée respectivement sous chacun des deux éléments de support voisins et ladite bascule (7) étant fixée sur le boulon de palier (5) avec ses ailes d'appui (8) et comportant au moins en partie des ailes d'appui (8) élastiques, les ailes d'appui (8) de cette bascule (7) reposant à l'état non chargé du système de ressort légèrement contre les jambes de ressort (9) des deux éléments de support voisins ou étant légèrement écartées d'eux, **caractérisé en ce que** la bascule (7) est fixée de façon à pouvoir tourner sur le boulon de palier (5) et **en ce qu'**à l'état fortement chargé d'un second élément de support (1) voisin, une jambe de ressort (9) repose depuis le haut dudit élément de support (1) chargé sur une aile d'appui (8) de la bascule (7) et **en ce que** ladite bascule (7) tourne, de sorte que la seconde aile d'appui (8) de cette bascule (7) est soulevée et que la jambe de ressort (9) voisine s'engrène par en bas et que ladite jambe de ressort (9) voisine est chargée avec une force d'appui orientée vers le haut.

2. Système de ressort inférieur selon la revendication 1, **caractérisé en ce que** les éléments de fixation (3) sont fixés de fixement sans rotation ou de façon pivotable sur le boulons de palier (4).

3. Système de ressort inférieur selon la revendication 2, **caractérisé en ce que** les éléments de fixation (3) et les boulons de palier (4) d'une version fixe sans rotation des éléments de fixation (3) présentent une forme s'écartant d'une forme symétrique en rotation en coupe transversale et qu'une rotation relative des éléments de fixation (3) autour du boulon de palier (4) est verrouillée par complémentarité de formes.

4. Système de ressort inférieur selon l'une quelconque des revendications précédentes, **caractérisé en ce que** chaque élément de fixation (3) et chaque bascule (7) est disposé sur un boulon de palier (4; 5) séparé ou que les éléments de fixation (3) des éléments de ressort (2) voisins sont disposés sur un boulon de palier (4) commun ou que les éléments de fixation (3) des éléments de ressort (2) voisins et qu'une bascule (7) associée sont disposés sur un boulon de palier (4; 5) commun.

5. Système de ressort inférieur selon l'une quelconque des revendications précédentes, **caractérisé en ce que** les boulons de palier (4; 5) sont disposés sur une plaque de base (6) fixée au niveau du corps de base (10).

6. Système de ressort inférieur selon l'une quelconque des revendications précédentes, **caractérisé en ce que** la plaque de base (6) présente des tenons à goujon (11) orientés vers l'arrière qui sont insérés dans des alésages (12) d'un longeron (10) d'un cadre de lit prenant la forme d'un support de base (10) et que l'élément de support (1) se compose de poches réceptrices (14) pour les extrémités des baguettes de ressort.

7. Système de ressort inférieur selon l'une quelconque des revendications précédentes, **caractérisé en ce qu'**une jambe de ressort (9) s'étendant en oblique du haut vers le bas vers l'extérieur en direction du boulon de palier présente un pli (13) élastique dans la zone du boulon de palier (4) qui se ferme de plus en plus à mesure que la pression appliquée sur l'élément de support (1) est élevée.

8. Système de ressort inférieur selon la revendication 7, **caractérisé en ce que** le pli (13) élastique est fermé à partir d'un certain niveau de pression à partir duquel la jambe de ressort (9) s'appuie directement contre le boulon de palier (4).
